# EUROPÄISCHE PATENTSCHRIFT

(11) **EP 0 176 885 B1**
(45) Veröffentlichungstag und Bekanntmachung des Hinweises auf die Patenterteilung: **04.01.1989**
(21) Anmeldenummer: 85111914.9
(22) Anmeldetag: 20.09.1985
(51) Int. Cl.: F42B 13/18, F42B 13/10

(54) **Gefechtskopf**
Warhead
Charge militaire explosive

(30) Priorität: 22.09.1984 DE 8427961 U
(43) Veröffentlichungstag der Anmeldung: 09.04.1986
(73) Patentinhaber: Rheinmetall GmbH, 40880 Ratingen (DE)
(72) Erfinder: Altenau, Ernst-Wilhelm, 4100 Duisburg 29 (DE)

(56) Entgegenhaltungen:
- CH-A- 493 818
- DE-A- 2 557 676
- DE-C- 322 079
- FR-A- 1 541 334
- FR-A- 2 220 058
- FR-A- 2 480 427

## Beschreibung

Die Erfindung betrifft ein Geschoß mit den Merkmalen des Oberbegriffs des Anspruchs 1.

Aus der FR-A-1 541 334 ist eine Sprenggranate als Splittergeschoß bekannt, die einen Doppelmantel mit den Merkmalen des Oberbegriffs des Anspruchs 1 aufweist. Durch die als spiralförmige Nuten eingebrachten Kerblinien soll eine Vorfragmentierung erreicht werden, um die Splitterbildung zu unterstützen.

Demgegenüber betrifft die vorliegende Erfindung einen sogenannten Hohlladungsgefechtskopf, der ein Gefechtskopfgehäuse zur Aufnahme einer Hohlladung sowie ein mit dem Gefechtskopfgehäuse verbundenen Zünder aufweist. Mit einem solchen Gefechtskopf soll einerseits eine panzerbrechende Wirkung durch Abstoßen einer sich zu einem Stachel verformenden Hohlladungseinlage erreicht werden. Außerdem soll noch eine Splitterwirkung des Gefechtskopfgehäuses eintreten.

Aufgabe der Erfindung ist es daher, einen derartigen Gefechtskopf so auszubilden, daß mit Sicherheit zunächst die Hohlladungseinlage abgestoßen wird, ohne daß schon das Gefechtskopfgehäuse zersplittert. Dabei soll der Gefechtskopf einfach aufgebaut sein, mit wenig Aufwand herzustellen sein und insbesondere ein ungehindertes Einfüllen und Verpressen des Sprengstoffs für die Hohlladung ermöglichen.

Die zur Lösung der gestellten Aufgabe erforderlichen, wesentlichen Merkmale der Erfindung sind im Patentanspruch 1 genannt. Die Unteransprüche nennen Ausführungsarten der Erfindung.

Durch die Ausbildung der beiden Mäntel des Gefechtskopfes, die insgesamt nur eine Wandstärke zu haben brauchen, wie üblicherweise ein einwändiges Gefechtskopfgehäuse, und durch das Aufschrumpfen der inneren Wand auf die äußere Wand wird die Gesamtwand so verstärkt, daß mit Sicherheit die Hohlladungseinlage zunächst abgestoßen wird. Durch eine besondere Form der Kerblinien kann darüber hinaus noch die Splitterwirkung verbessert werden.

Eine Ausführungsform des neuen Gefechtskopfes ist in der Zeichnung dargestellt. Diese zeigt den Gefechtskopf teilweise im Längsschnitt. Der Gefechtskopf 10 umfaßt ein Gefechtskopfgehäuse 11 zur Aufnahme einer eine Auskleidung 15 aufweisenden Hohlladung 14 und einen mit dem Gefechtskopfgehäuse 11 verbundenen Zünder 12.

Zwecks Verbesserung der Splitterwirkung des Gefechtskopfgehäuses 11 ist dieses mehrschichtig aufgebaut. Auf einem inneren, hohlzylinderförmig ausgebildeten Mantel 13 ist ein äußerer Mantel 16 durch Aufschrumpfen aufgebracht. Die einander zugekehrten Wandungsflächen der Mäntel 13 und 16 des Gefechtskopfes sind vorgekerbt, und zwar entweder durch gegenläufige, spiralförmige Nuten, durch ein Waben-, Rhomben- oder Rechteckmuster. Der aufgeschrumpfte Gehäuseteil 16 begünstigt zusammen mit den Kerblinien die Splitterbildung, so daß der Gefechtskopf 10 neben einer primären Panzerdurchschlagwirkung infolge der Hohlladung 14 zusätzlich noch eine verbesserte Splitterwirkung zeigt. Die der Hohlladung 14 zugekehrte Innwandung des Gefechtskopfgehäuses 11 ist dabei völlig glatt, so daß das Einfüllen und lunkerlose Verpressen des Sprengstoffs für die Hohlladung ohne Schwierigkeiten möglich ist.

## Patentansprüche

1. Geschoß mit einem einen inneren Mantel (13) koaxial umgebenden äußeren Mantel (16) und mit Kerblinien (13a, 16a), in den einander zugekehrten Oberflächen der Mäntel (13,16), dadurch gekennzeichnet, daß der äußere Mantel (16) als zylindrische Hülse auf den nach vorn offenen zylindrischen Teil des inneren Mantels (13) in dem Bereich, in dem eine Hohlladungsauskleidung (15) mit einer dahinter angeordneten Ladung (14) in dem inneren Mantel untergebracht ist, durch Aufschrumpfen aufgebracht ist.

2. Geschoß nach Anspruch 1, dadurch gekennzeichnet, daß der äußere Mantel (16) in einer Ausnehmung des inneren Mantels (13) diesen umfaßt, so daß nach dem Aufschrumpfen der äußere Mantel (16) gleichen Außendurchmesser wie das dahinterliegende Stück des inneren Mantels (13) aufweist.

3. Geschoß nach Anspruch 1 oder 2, dadurch gekennzeichnet, daß in den einanderzugekehrten Oberflächen der Mäntel (13,16) Kerblinien in Form von Waben, Rhomben oder Rechteckmustern eingebracht sind.

## Claims

1. Projectile with an outer casing (16) coaxially surrounding an inner casing (13) and with grooves (13a, 16a) in the respective mutually facing surfaces of the casings (13,16) characterized by the fact that in the zone containing a hollow charge lining (15) with a charge (14) behind, the outer casing (16) is applied by a shrinking process and as a cylindrical sleeve to the forwardly open cylindrical part of the inner casing (13).

2. Projectile in accordance with Claim 1, characterized by the fact that the outer casing (16) surrounds the inner casing (13), in a recess of this latter, so that after the shrinking-on process the outer casing (16) has the same external diameter as that section of the inner casing (13) which is situated to the rear thereof.

3. Projectile in accordance with Claim 1 or 2, characterized by the fact that grooves in the form of honeycomb sections, rhombi or rectangular configurations are made in the mutually facing surface of the casings (13, 16).

## Revendications

1. Projectile comportant une chemise extérieure (16) entourant coaxialement une chemise intérieure (13), et des lignes d'entaille (13a, 16a) dans les surfaces en regard des chemises (13, 16), caractérisé en ce que la chemise extérieure (16) est emmanchée par frettage sous la forme d'un manchon cylindrique sur la partie cylindrique, ouverte vers l'avant, de la chemise intérieure (13), dans la zone dans laquelle un revêtement de charge creuse (15) avec une charge (14) placée derrière est loge dans la chemise intérieure.

2. Projectile selon la revendication 1, caractérisé en ce que la chemise extérieure (16) entoure la chemise intérieure (13) dans un évidement de celle-ci, de sorte qu'après le frettage à chaud, la chemise extérieure (16) présente le même diamètre extérieur que la section de la chemise intérieure (13) placée derrière.

3. Projectile selon la revendication 1 ou 2, caractérisé en ce que des lignes d'entaille en forme de nid d'abeilles, de rhomboèdres ou de motifs rectangulaires sont pratiqués dans les surfaces en regard des chemises (13, 16).
